# EUROPÄISCHE PATENTSCHRIFT

(11) **EP 3 671 046 B1**
(45) Veröffentlichungstag und Bekanntmachung des Hinweises auf die Patenterteilung: **01.11.2023**
(21) Anmeldenummer: 19215982.0
(22) Anmeldetag: 13.12.2019
(51) Int. Cl.: F24C 15/20, H05B 6/12

(54) **KOCHSYSTEM**
COOKING SYSTEM
SYSTÈME DE CUISSON

(30) Priorität: 19.12.2018 ES 201831244
(43) Veröffentlichungstag der Anmeldung: 24.06.2020
(73) Patentinhaber: BSH Hausgeräte GmbH, 81739 München (DE)
(72) Erfinder: Fanlo Egea, Laura, 50006 Zaragoza (ES); Flesch, Sebastien, 67150 Gerstheim (FR); Galve Villa, Jose Eduardo, 50009 Zaragoza (ES); Laurent, Guillaume, 67870 Bischoffsheim (FR); Torrubia Marco, Demetrio, 50003 Zaragoza (ES)

(56) Entgegenhaltungen:
- EP-A1- 2 765 827
- WO-A1-2017/175085
- DE-A1-102012 219 264
- JP-A- 2004 179 056
- US-A- 4 409 954
- US-A- 4 899 028
- US-A1- 2010 163 549
- US-A1- 2013 340 742

## Beschreibung

Die Erfindung betrifft ein Kochsystem nach dem Oberbegriff des Anspruchs 1.

Aus dem Stand der Technik ist bereits ein Kochsystem bekannt, welches eine Außengehäuseeinheit und eine Trägereinheit aufweist. In einem Betriebszustand ist die Trägereinheit innerhalb der Außengehäuseeinheit angeordnet und weist einen Elektronikaufnahmebereich zu einer Aufnahme zumindest einer Elektronikeinheit auf. Die Trägereinheit trägt in dem Betriebszustand die Elektronikeinheit, welche als eine Kochfeldelektronikeinheit ausgebildet ist. In einer Einbaulage ist unterhalb der Außengehäuseeinheit eine Abzugsgebläseeinheit befestigt, und zwar innerhalb einer eine Abzugsträgereinheit ausbildenden Abzugsgehäuseeinheit. Ein gattungsgemäßes Kochsystem ist aus der WO 2017/175085 A1 bekannt.

Die Aufgabe der Erfindung besteht insbesondere darin, ein gattungsgemäßes System mit verbesserten Eigenschaften hinsichtlich einer Konstruktion bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einem Kochsystem, insbesondere von einem Induktionskochsystem, mit zumindest einer Abzugsgebläseeinheit, welche in wenigstens einem Betriebszustand entstehende Dämpfe aus zumindest einem Kochbereich, insbesondere durch zumindest eine Ausnehmung zumindest einer Aufstellplatte hindurch, wenigstens teilweise absaugt, und mit zumindest einer Trägereinheit, welche zumindest einen Elektronikaufnahmebereich aufweist, welcher zu einer wenigstens teilweisen Aufnahme zumindest einer Elektronikeinheit vorgesehen ist.

Es wird vorgeschlagen, dass die Trägereinheit zumindest einen Gebläseaufnahmebereich aufweist, der zu einer wenigstens teilweisen Aufnahme zumindest eines Elements der Abzugsgebläseeinheit vorgesehen ist.

Durch die erfindungsgemäße Ausgestaltung kann insbesondere eine vorteilhafte Konstruktion erreicht werden. Insbesondere kann eine geringe Bauteileanzahl und/oder eine geringe Lagerhaltung erzielt werden, da insbesondere auf eine zusätzliche Trägereinheit zu einem Tragen des Objekts zumindest einer Abzugsgebläseeinheit verzichtet werden kann. Es kann insbesondere eine Trägereinheit mit mehreren Funktionen bereitgestellt werden, wodurch insbesondere eine geringe Bauteileanzahl und/oder eine geringe Lagerhaltung erzielt werden kann. Insbesondere aufgrund der geringen Bauteileanzahl und/oder der geringen Lagerhaltung, kann insbesondere eine kostengünstige Ausgestaltung und/oder eine preisgünstige Herstellung eines Kochfelds des Kochsystems und/oder eine kompakte Ausgestaltung erreicht werden.

Unter einem "Kochsystem" soll ein System verstanden werden, welches zumindest ein ein Kochfeld aufweist, und welches insbesondere zusätzlich zumindest eine weitere Baueinheit aufweisen könnte, die insbesondere von einem Kochfeldobjekt und/oder von einem Kochfeld verschieden ausgebildet ist. Die weitere Baueinheit könnte beispielsweise zumindest ein Reinigungsgerät und/oder zumindest ein Kältegerät und/oder zumindest ein Mobilgerät und/oder zumindest ein Kontaktmodul und/oder zumindest eine als Arbeitsplatte ausgebildete Aufstellplatte aufweisen. Unter einem "Kochfeldobjekt" soll insbesondere zumindest ein Teil, insbesondere eine Unterbaugruppe, eines Kochfelds, insbesondere eines Induktionskochfelds, verstanden werden.

Beispielsweise könnte das Kochsystem zumindest ein Kochfeldobjekt aufweisen, welches insbesondere eine Unterbaugruppe eines Kochfelds sein könnte. Das Kochfeldobjekt könnte beispielsweise zumindest eine Steuereinheit und/oder zumindest eine Bedienerschnittstelle und/oder zumindest eine Gehäuseeinheit und/oder zumindest eine Heizeinheit und/oder zumindest einen Wechselrichter und/oder zumindest eine als Kochfeldplatte ausgebildete Aufstellplatte und/oder zumindest eine Abzugsgebläseeinheit und/oder zumindest eine Heizeinheitensteuereinheit und/oder zumindest eine Gebläsesteuereinheit aufweisen. Zusätzlich zu dem Kochfeld könnte das Kochsystem zumindest eine weitere Baueinheit aufweisen, wie insbesondere zumindest eine als Arbeitsplatte ausgebildete Aufstellplatte.

Zudem weist das Kochsystem zumindest eine Aufstellplatte, insbesondere zumindest die Aufstellplatte, auf. Die Aufstellplatte ist insbesondere zu einem Aufstellen zumindest eines Gargeschirrs und/oder zu einem Auflegen zumindest eines Garguts vorgesehen. Unter einer "Aufstellplatte" soll insbesondere zumindest eine insbesondere plattenartige Einheit verstanden werden, welche zu einem Aufstellen wenigstens eines Gargeschirrs und/oder zu einem Auflegen wenigstens eines Garguts zum Zweck der Beheizung vorgesehen ist. Die Aufstellplatte könnte beispielsweise als ein Teilbereich zumindest einer Arbeitsplatte, insbesondere zumindest einer Küchenarbeitsplatte, insbesondere des Kochsystems, ausgebildet sein. Alternativ oder zusätzlich könnte die Aufstellplatte als eine Kochfeldplatte ausgebildet sein. Die als Kochfeldplatte ausgebildete Aufstellplatte könnte insbesondere zumindest einen Teil eines Kochfeldaußengehäuses ausbilden und insbesondere gemeinsam mit zumindest einer Außengehäuseeinheit, mit welcher die als Kochfeldplatte ausgebildete Aufstellplatte in wenigstens einem montierten Zustand insbesondere verbunden sein könnte, das Kochfeldaußengehäuse wenigstens zu einem Großteil ausbilden. Die Aufstellplatte könnte beispielsweise wenigstens zu einem Großteil aus Glas und/oder aus Glaskeramik und/oder aus Neolith und/oder aus Dekton und/oder aus Holz und/oder aus Marmor und/oder aus Stein, insbesondere aus Naturstein, und/oder aus Schichtstoff und/oder aus Metall und/oder aus Kunststoff und/oder aus Keramik gebildet sein.

Erfindungsgemäß weist das Kochsystem zumindest ein Kochfeld auf. Insbesondere ist die Aufstellplatte Teil des Kochfelds. Das Kochfeld weist insbesondere die Aufstellplatte auf.

Unter "wenigstens zu einem Großteil" soll insbesondere zu einem Anteil, insbesondere einem Massenanteil und/oder einem Volumenanteil und/oder einem Anteil einer Anzahl, von mindestens 70 %, insbesondere von mindestens 80 %, vorteilhaft von mindestens 90 % und vorzugsweise von mindestens 95 % verstanden werden.

Die Aufstellplatte weist insbesondere zumindest eine Ausnehmung auf, die ein Eindringen von Fluid in zumindest einen Kochfeldinnenraum ermöglicht. Insbesondere begrenzt und/oder definiert die Aufstellplatte die Ausnehmung insbesondere wenigstens zu einem Großteil. Die Ausnehmung der Aufstellplatte ist insbesondere als eine Abzugsausnehmung ausgebildet. Unter einer "Abzugsausnehmung" soll insbesondere eine Ausnehmung verstanden werden, durch welche in wenigstens einem Betriebszustand entstehende Dämpfe, welche in dem Betriebszustand insbesondere aufgrund einer Beheizung zumindest eines Gargeschirrs und/oder zumindest eines Garguts entstehen, insbesondere aufgrund einer Absaugung durch die Abzugsgebläseeinheit, insbesondere hindurchtritt. Unter einer "Ausnehmung" soll insbesondere ein Loch und/oder eine Öffnung verstanden werden.

Das Fluid könnte beispielsweise in dem Betriebszustand entstehende Dämpfe aufweisen und/oder als in dem Betriebszustand entstehende Dämpfe ausgebildet sein. Insbesondere könnte das Fluid in gasförmigem und/oder in gelöstem Zustand vorliegen und insbesondere in gasförmigem und/oder in gelöstem Zustand durch die Ausnehmung der Aufstellplatte eindringen. Das Fluid könnte vorteilhaft zumindest eine aus zumindest einem Gargeschirr austretende Flüssigkeit aufweisen und insbesondere als zumindest eine aus zumindest einem Gargeschirr austretende Flüssigkeit ausgebildet sein.

Unter einer "Abzugsgebläseeinheit" soll insbesondere eine Einheit verstanden werden, welche in wenigstens einem Betriebszustand entstehende Dämpfe aus zumindest einem Kochbereich, insbesondere durch die Ausnehmung der Aufstellplatte hindurch, wenigstens teilweise absaugt und/oder filtert und welche insbesondere in wenigstens einem Betriebszustand entstehende Dämpfe aus dem Kochbereich zumindest wegtransportiert. Die Abzugsgebläseeinheit weist insbesondere zumindest einen Fettfilter auf, welcher dazu vorgesehen ist, in den in wenigstens einem Betriebszustand entstehenden Dämpfen gelöste Fettpartikel wenigstens im Wesentlichen aufzunehmen und/oder aus den in wenigstens einem Betriebszustand entstehenden Dämpfen wenigstens im Wesentlichen zu entfernen. Insbesondere weist die Abzugsgebläseeinheit zumindest ein Gebläserad auf, das dazu vorgesehen ist, in wenigstens einem Betriebszustand zumindest einen Ansaugstrom für in wenigstens einem Betriebszustand entstehende Dämpfe bereitzustellen und insbesondere die abgesaugten Dämpfe aus dem Kochbereich zumindest wegzutransportieren. Beispielsweise könnte die Abzugsgebläseeinheit dazu vorgesehen sein, die in wenigstens einem Betriebszustand entstehende Dämpfe aus dem Kochbereich und zusätzlich aus einem Kochraum abzuleiten und beispielsweise zumindest einer Abluftleitung zuzuführen. Alternativ könnte die Abzugsgebläseeinheit insbesondere dazu vorgesehen sein, die in wenigstens einem Betriebszustand entstehende Dämpfe aus dem Kochbereich in zumindest einen weiteren Teilbereich des Kochraums zu transportieren.

Insbesondere könnten die in dem Betriebszustand entstehenden Dämpfe in gasförmigem und/oder in gelöstem Zustand vorliegen und insbesondere in gasförmigem und/oder in gelöstem Zustand durch die Ausnehmung der Aufstellplatte eindringen und/oder in den Kochfeldinnenraum gelangen.Unter einem "Kochbereich" soll insbesondere ein Teilbereich eines Kochraums verstanden werden, in welchem in wenigstens einem Betriebszustand ein Garvorgang erfolgt und in welchem insbesondere bei dem Garvorgang entstehendes Fluid und/oder bei dem Garvorgang entstehende Dämpfe aus einem beheizten Gargeschirr entweichen und welcher sich vorteilhaft in einer Einbaulage wenigstens zu einem Großteil oberhalb der Aufstellplatte erstreckt. Unter einem "Kochraum" soll insbesondere ein Raum, insbesondere ein Zimmer, verstanden werden, in welchem ein Kochsystem und/oder ein Kochfeld angeordnet ist.

In einer Einbaulage ist die Abzugsgebläseeinheit insbesondere unterhalb der Aufstellplatte angeordnet. Erfindungsgemäß weist das Kochsystem zumindest eine Außengehäuseeinheit auf, welche insbesondere als eine Kochfeldaußengehäuseeinheit ausgebildet ist und gemeinsam mit der Aufstellplatte ein Kochfeldaußengehäuse wenigstens im Wesentlichen definiert. Beispielsweise könnte die Abzugsgebläseeinheit in einer Einbaulage unterhalb der Außengehäuseeinheit angeordnet und insbesondere an zumindest einer Unterseite und/oder an zumindest einem Gehäuseboden der Außengehäuseeinheit befestigt sein. Die Abzugsgebläseeinheit könnte in einer Einbaulage insbesondere wenigstens zu einem Großteil innerhalb der Außengehäuseeinheit angeordnet sein. Unter einer "Außengehäuseeinheit" soll eine Einheit verstanden werden, welche in wenigstens einem montierten Zustand zumindest einen, insbesondere als Hohlraum ausgebildeten, Aufnahmeraum zu einer Aufnahme und/oder zu einer Lagerung wenigstens eines Kochfeldbauteils wenigstens teilweise begrenzt und/oder definiert. Das Kochfeldbauteil könnte beispielsweise zumindest eine Heizeinheit und/oder zumindest eine Steuereinheit und/oder zumindest eine Versorgungseinheit und/oder zumindest eine Bedienerschnittstelle und/oder zumindest eine Heizeinheitensteuereinheit und/oder zumindest eine Gebläsesteuereinheit und/oder zumindest eine Versorgungselektronikeinheit aufweisen. Unter der Wendung, dass eine Außengehäuseeinheit einen Aufnahmeraum "wenigstens teilweise" begrenzt und/oder definiert, soll insbesondere verstanden werden, dass die Außengehäuseeinheit den Aufnahmeraum alleine oder gemeinsam mit zumindest einer weiteren Einheit, wie beispielsweise mit der Aufstellplatte, begrenzt und/oder definiert. Insbesondere begrenzen die Außengehäuseeinheit und die Aufstellplatte insbesondere gemeinsam den Aufnahmeraum insbesondere wenigstens im Wesentlichen und vorteilhaft vollständig. Die Außengehäuseeinheit nimmt in dem montierten Zustand insbesondere eine Gewichtskraft von zumindest einem Kochfeldbauteil wenigstens zu einem Großteil auf und/oder überträgt die Gewichtskraft an zumindest eine weitere Einheit, wie beispielsweise an die Aufstellplatte. Vorteilhaft ist die Außengehäuseeinheit als eine einteilige und/oder einstückige Gehäusewanne ausgebildet. Die Außengehäuseeinheit ist insbesondere als eine Kochfeldgehäuseeinheit und vorteilhaft als eine Kochfeldelektronikgehäuseeinheit ausgebildet.

Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling.

Die Außengehäuseeinheit weist Erfindungsgemäß zumindest einen Gehäuseboden auf, welcher in wenigstens einem Betriebszustand insbesondere eine einem Bediener abgewandte Seite der Außengehäuseeinheit definiert und/oder ausbildet. In wenigstens einem Betriebszustand beträgt ein Abstand zwischen dem Gehäuseboden und der Aufstellplatte, welcher insbesondere senkrecht zu dem Gehäuseboden und zu der Aufstellplatte gemessen ist, Erfindungsgemäß maximal 500 mm, insbesondere maximal 400 mm, vorteilhaft maximal 350 mm, besonders vorteilhaft maximal 300 mm, vorzugsweise maximal 250 mm und besonders bevorzugt maximal 230 mm, wodurch insbesondere eine kompakte Ausgestaltung erzielt werden kann.

Beispielsweise könnte die Aufstellplatte und/oder das die Aufstellplatte aufweisende Kochfeld, insbesondere bei einer senkrechten Betrachtung auf eine Haupterstreckungsebene der Aufstellplatte, eine maximale Erstreckung, insbesondere eine Breitenerstreckung und/oder eine Längserstreckung, von maximal 100 cm, insbesondere von maximal 90 cm, vorteilhaft von maximal 80 cm, besonders vorteilhaft von maximal 70 cm, vorzugsweise von maximal 65 cm und besonders bevorzugt von maximal 60 cm aufweisen, wodurch insbesondere selbst kleine Kochfelder mit einer Abzugsgebläseeinheit ausgestattet werden können.

Unter der Wendung, dass die Abzugsgebläseeinheit in wenigstens einem Betriebszustand entstehende Dämpfe aus zumindest einem Kochbereich durch die Ausnehmung der Aufstellplatte hindurch "wenigstens teilweise" absaugt, soll insbesondere verstanden werden, dass die Abzugsgebläseeinheit in dem Betriebszustand entstehende Dämpfe aus dem Kochbereich, insbesondere durch die Ausnehmung der Aufstellplatte hindurch, zu einem Volumenanteil und/oder Massenanteil, insbesondere der gesamten in dem Betriebszustand entstehenden Dämpfe, von mindestens 20 %, insbesondere von mindestens 40 %, vorteilhaft von mindestens 60 %, besonders vorteilhaft von mindestens 70 %, vorzugsweise von mindestens 80 % und besonders bevorzugt von mindestens 90 % absaugt.

Unter einer "Trägereinheit" soll insbesondere eine Einheit verstanden werden, welche in wenigstens einem Betriebszustand zumindest ein Objekt trägt und/oder hält und welche insbesondere in wenigstens einem Betriebszustand eine Gewichtskraft zumindest eines Objekts wenigstens teilweise, insbesondere wenigstens zu einem Großteil und vorteilhaft vollständig aufnimmt und insbesondere die aufgenommene Gewichtskraft an zumindest ein weiteres Objekt wenigstens teilweise, insbesondere wenigstens zu einem Großteil und vorteilhaft vollständig weiterleitet. Das Objekt, welches die Trägereinheit in wenigstens einem Betriebszustand insbesondere trägt und/oder hält, könnte insbesondere die Elektronikeinheit und/oder das Element der Abzugsgebläseeinheit sein. Insbesondere könnte das weitere Objekt, an welches die Trägereinheit in wenigstens einem Betriebszustand die aufgenommene Gewichtskraft wenigstens teilweise, insbesondere wenigstens zu einem Großteil und vorteilhaft vollständig weiterleitet, zumindest eine Gehäuseeinheit und/oder vorteilhaft die Außengehäuseeinheit und/oder die Aufstellplatte sein.

Unter einem "Objektaufnahmebereich" soll insbesondere ein, vorteilhaft räumlicher, Bereich verstanden werden, innerhalb welchem zumindest ein Objekt in wenigstens einem Betriebszustand wenigstens teilweise, insbesondere wenigstens zu einem Großteil und vorteilhaft vollständig angeordnet ist. Der Objektaufnahmebereich könnte beispielsweise der Elektronikaufnahmebereich und/oder der Gebläseaufnahmebereich sein. Insbesondere könnte das Objekt, welches insbesondere in wenigstens einem Betriebszustand wenigstens teilweise, insbesondere wenigstens zu einem Großteil und vorteilhaft vollständig innerhalb des Objektaufnahmebereichs angeordnet ist, die Elektronikeinheit und/oder das Element der Abzugsgebläseeinheit sein.

Unter der Wendung, dass ein Objekt in wenigstens einem Betriebszustand "wenigstens teilweise" innerhalb des Objektaufnahmebereichs angeordnet ist, soll insbesondere verstanden werden, dass zumindest ein Teilbereich des Objekts und/oder zumindest ein Abschnitt des Objekts in wenigstens einem Betriebszustand innerhalb des Objektaufnahmebereichs angeordnet ist und beispielsweise zumindest ein weiterer Teilbereich des Objekts und/oder zumindest ein weiterer Abschnitt des Objekts in wenigstens einem Betriebszustand außerhalb des Objektaufnahmebereichs angeordnet sein könnte.

Unter der Wendung, dass ein Objektaufnahmebereich zu einer "wenigstens teilweisen" Aufnahme zumindest eines Objekts vorgesehen ist, soll insbesondere verstanden werden, dass der Objektaufnahmebereich in wenigstens einem Betriebszustand zumindest einen Teilbereich des Objekts und/oder zumindest einen Abschnitt des Objekts aufnimmt.

Der Objektaufnahmebereich könnte in wenigstens einem Betriebszustand das Objekt, welches insbesondere wenigstens teilweise, vorteilhaft wenigstens zu einem Großteil und besonders vorteilhaft vollständig innerhalb des Objektaufnahmebereichs angeordnet sein könnte, ausgehend von zumindest einem Schwerpunkt und/oder Mittelpunkt des Objekts insbesondere über einen Winkelbereich von mindestens 90 °, insbesondere von mindestens 180 °, vorteilhaft von mindestens 270 °, besonders vorteilhaft von mindestens 300 °, vorzugsweise von mindestens 330 ° und besonders bevorzugt von mindestens 355 ° umgeben, und zwar insbesondere in zumindest einer Ebene, welche insbesondere wenigstens im Wesentlichen parallel zu zumindest einer Aufstellplatte und/oder zu zumindest einer Trägerplatte der Trägereinheit, vorteilhaft zu einer Haupterstreckungsebene zumindest einer Aufstellplatte und/oder zu einer Haupterstreckungsebene zumindest einer Trägerplatte der Trägereinheit, ausgerichtet sein könnte.

Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung von insbesondere maximal 8 °, vorteilhaft maximal 5 ° und besonders vorteilhaft maximal 2 ° aufweist. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft.

Unter einer "Trägerplatte" der Trägereinheit soll insbesondere ein plattenartiger Teilbereich der Trägereinheit verstanden werden, welcher insbesondere in wenigstens einem Betriebszustand zumindest ein Objekt, insbesondere die Elektronikeinheit und/oder die Abzugsgebläseeinheit, trägt und/oder hält.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Das Element der Abzugsgebläseeinheit, welches insbesondere in wenigstens einem Betriebszustand wenigstens teilweise innerhalb des Gebläseaufnahmebereichs angeordnet ist, könnte beispielsweise zumindest ein Lüftungselement, insbesondere das Lüftungselement, und/oder zumindest ein Fettfilter, insbesondere der Fettfilter, der Abzugsgebläseeinheit sein. Vorzugsweise ist das Element ein Gebläserad, insbesondere der Abzugsgebläseeinheit. Dadurch kann insbesondere eine geschützte und/oder abgeschirmte Anordnung des Gebläserads erzielt werden, wodurch insbesondere eine langlebige Ausgestaltung erreicht und/oder eine Beeinflussung von zu dem Gebläserad benachbart angeordneten Komponenten und/oder Bauteilen vermieden werden kann. Insbesondere können zu dem Gebläserad benachbart angeordnete Komponenten und/oder Bauteile gegenüber zumindest einem von dem Gebläserad bewirkten Luftstrom abgeschirmt werden. In wenigstens einem Betrieb des Gebläserads kann insbesondere mittels des Gebläseaufnahmebereichs eine geringe Verletzungsgefahr, beispielsweise für einen Monteur und/oder Reparateur ermöglicht werden, da das beweglich angeordnete Element der Abzugsgebläseeinheit insbesondere durch den Gebläseaufnahmebereich abgeschirmt werden kann.

Zudem wird vorgeschlagen, dass die Trägereinheit zumindest eine Trägerplatte aufweist, welche den Elektronikaufnahmebereich und den Gebläseaufnahmebereich voneinander trennt. Insbesondere sind der Elektronikaufnahmebereich und der Gebläseaufnahmebereich bezüglich einer Haupterstreckungsebene der Trägerplatte auf einander gegenüberliegenden Seiten der Trägerplatte angeordnet. Die Trägerplatte ist insbesondere als ein plattenartiges Element ausgebildet. Der Elektronikaufnahmebereich ist in wenigstens einem Betriebszustand insbesondere auf einer der Aufstellplatte und/oder einem Bediener zugewandten Seite der Trägerplatte angeordnet. Der Gebläseaufnahmebereich ist in wenigstens einem Betriebszustand insbesondere auf einer der Aufstellplatte und/oder einem Bediener abgewandten Seite der Trägerplatte angeordnet. In wenigstens einem Betriebszustand ist die Trägerplatte, insbesondere eine Haupterstreckungsebene der Trägerplatte, wenigstens im Wesentlichen parallel zu der Aufstellplatte, insbesondere zu einer Haupterstreckungsebene der Aufstellplatte, und/oder zu zumindest einem Gehäuseboden der Außengehäuseeinheit, insbesondere zu einer Haupterstreckungsebene zumindest eines Gehäusebodens der Außengehäuseeinheit ausgerichtet. Dadurch kann insbesondere eine optimierte Konstruktion erreicht werden. Insbesondere kann eine gegenseitige Beeinflussung der wenigstens teilweise in dem Elektronikaufnahmebereich angeordneten Elektronikeinheit und des wenigstens teilweise in dem Gebläseaufnahmebereich angeordneten Elements der Abzugsgebläseeinheit vermieden werden, wodurch insbesondere eine hohe Funktionstüchtigkeit ermöglicht werden kann.

Beispielsweise könnte die Trägereinheit, insbesondere ausschließlich, den Elektronikaufnahmebereich und insbesondere den Gebläseaufnahmebereich aufweisen. Vorzugsweise weist die Trägereinheit, insbesondere zusätzlich zu dem Elektronikaufnahmebereich, zumindest einen weiteren Elektronikaufnahmebereich auf, welcher zu einer wenigstens teilweisen Aufnahme zumindest einer von der Elektronikeinheit verschiedenen weiteren Elektronikeinheit vorgesehen ist. Der weitere Elektronikaufnahmebereich nimmt in wenigstens einem Betriebszustand die weitere Elektronikeinheit insbesondere wenigstens teilweise auf. Der weitere Elektronikaufnahmebereich ist in wenigstens einem Betriebszustand insbesondere auf einer der Aufstellplatte und/oder einem Bediener zugewandten Seite der Trägerplatte angeordnet. Dadurch kann insbesondere auf zumindest eine von der Trägereinheit verschiedene weitere Trägereinheit, welche insbesondere die weitere Elektronikeinheit tragen könnte, verzichtet werden, wodurch insbesondere eine geringe Bauteilevielfalt und/oder eine geringe Lagerhaltung erzielt werden kann.

Der Elektronikaufnahmebereich und der weitere Elektronikaufnahmebereich sind bezüglich einer Haupterstreckungsebene der Trägerplatte auf einander gegenüberliegenden Seiten der Trägerplatte und/oder auf verschiedenen Seiten der Trägerplatte angeordnet sein. Bezüglich einer Haupterstreckungsebene der Trägerplatte sind der Elektronikaufnahmebereich und der weitere Elektronikaufnahmebereich insbesondere auf einer anderen Seite der Trägereinheit angeordnet wie der Gebläseaufnahmebereich. Der Gebläseaufnahmebereich ist bezüglich einer Haupterstreckungsebene der Trägerplatte insbesondere auf einer der Elektronikaufnahmebereich und/oder der weiteren Elektronikaufnahmebereich abgewandten Seite der Trägereinheit angeordnet. Dadurch kann insbesondere eine besonders optimierte Konstruktion erreicht werden.

Zudem wird vorgeschlagen, dass das Kochsystem die weitere Elektronikeinheit aufweist, welche als eine Gebläsesteuereinheit ausgebildet ist und welche in wenigstens einem Betriebszustand die Abzugsgebläseeinheit wenigstens teilweise und insbesondere vollständig steuert und/oder regelt. Unter der Wendung, dass die weitere Elektronikeinheit in wenigstens einem Betriebszustand die Abzugsgebläseeinheit "wenigstens teilweise" steuert und/oder regelt, soll insbesondere verstanden werden, dass die weitere Elektronikeinheit in dem Betriebszustand zumindest ein Element der Abzugsgebläseeinheit, insbesondere zumindest das Element der Abzugsgebläseeinheit, steuert und/oder regelt. Insbesondere steuert und/oder regelt die weitere Elektronikeinheit in dem Betriebszustand zumindest zwei, insbesondere zumindest einen Großteil der und vorteilhaft alle Elemente der Abzugsgebläseeinheit. Insbesondere ist die Elektronikeinheit Teil des Kochfelds. Das Kochfeld weist insbesondere die Elektronikeinheit auf. Dadurch kann insbesondere eine kompakte Ausgestaltung ermöglicht werden. Insbesondere können die weitere Elektronikeinheit und das Element in räumlicher Nähe zueinander angeordnet werden, wodurch insbesondere eine sich über eine größere Distanz erstreckende elektrische Verbindung vermieden werden kann.

Weiterhin wird vorgeschlagen, dass das Kochsystem die Elektronikeinheit aufweist, welche als eine Heizeinheitensteuereinheit ausgebildet ist und welche zu einer Steuerung und/oder Regelung zumindest einer Heizeinheit vorgesehen ist. Insbesondere weist das Kochsystem zumindest eine Heizeinheit, insbesondere zumindest die Heizeinheit, auf. Unter einer "Heizeinheit" soll in diesem Zusammenhang insbesondere eine Einheit verstanden werden, welche dazu vorgesehen ist, in wenigstens einem Betriebszustand zumindest einem Gargeschirr Energie zum Zweck einer Beheizung des Gargeschirrs zuzuführen. Beispielsweise könnte die Heizeinheit als Widerstandsheizeinheit ausgebildet sein und insbesondere dazu vorgesehen sein, Energie in Wärme umzuwandeln und diese dem Gargeschirr zum Zweck einer Beheizung des Gargeschirrs zuzuführen. Alternativ oder zusätzlich könnte die Heizeinheit als Induktionsheizeinheit ausgebildet sein und insbesondere dazu vorgesehen sein, Energie in Form eines elektromagnetischen Wechselfelds dem Gargeschirr zuzuführen, wobei die dem Gargeschirr zugeführte Energie insbesondere in dem Gargeschirr in Wärme umgewandelt werden könnte. Insbesondere ist die weitere Elektronikeinheit Teil des Kochfelds. Das Kochfeld weist insbesondere die weitere Elektronikeinheit auf. Insbesondere ist die Heizeinheit Teil des Kochfelds. Das Kochfeld weist insbesondere die Heizeinheit auf. Dadurch kann insbesondere eine optimierte Konstruktion erreicht werden. Insbesondere kann eine fehlerfreie und/oder störungsarme Steuerung und/oder Regelung der Heizeinheit ermöglicht werden, und zwar insbesondere durch eine geschützte Anordnung der als Heizeinheitensteuereinheit ausgebildeten Elektronikeinheit.

Beispielsweise könnte das Kochsystem zumindest ein elektrisches Kontaktierungselement aufweisen, welches insbesondere zu einer elektrischen Kontaktierung der Elektronikeinheit und/oder der weiteren Elektronikeinheit vorgesehen sein könnte. Das elektrische Kontaktierungselement könnte in wenigstens einem Betriebszustand, insbesondere bezüglich einer Haupterstreckungsebene der Trägerplatte, insbesondere zumindest eine elektrische Verbindung zwischen einem auf einer Seite der Trägerplatte befindlichen Bereich und einem auf einer der Seite gegenüberliegenden weiteren Seite der Trägerplatte befindlichen weiteren Bereich herstellen. Beispielsweise könnte das elektrische Kontaktierungselement in wenigstens einem Betriebszustand um die Trägereinheit, insbesondere um die Trägerplatte, herum geführt sein. Vorzugsweise weist die Trägereinheit zumindest eine Kontaktierungsausnehmung auf, welche zu einer Durchführung zumindest eines elektrischen Kontaktierungselements vorgesehen ist. Insbesondere ist die Kontaktierungsausnehmung in der Trägerplatte angeordnet und/oder wenigstens abschnittsweise, insbesondere wenigstens zu einem Großteil und vorteilhaft vollständig, insbesondere zumindest in einer Ebene, welche vorteilhaft wenigstens im Wesentlichen parallel zu einer Haupterstreckungsebene der Trägerplatte ausgerichtet ist, von der Trägerplatte umgeben. Das Kochsystem weist insbesondere zumindest ein Kontaktierungselement, insbesondere zumindest das Kontaktierungselement, auf. Beispielsweise könnte es sich bei dem Kontaktierungselement um ein elektrisches Kabel handeln. Die Kontaktierungsausnehmung ist insbesondere als eine Durchführung, vorteilhaft als eine Kabeldurchführung, ausgebildet. Die Trägereinheit könnte beispielsweise zu einer Kabelführung und/oder zu einer Führung des elektrischen Kontaktierungselements und/oder zu einer geordneten Anordnung des elektrischen Kontaktierungselements vorgesehen sein. Unter der Wendung "zu einer Durchführung zumindest eines elektrischen Elements" soll insbesondere verstanden werden, dass zumindest ein die Kontaktierungsausnehmung begrenzender Abschnitt der Trägereinheit in wenigstens einem Betriebszustand zumindest einen Abschnitt des elektrischen Elements umgibt. Insbesondere befindet sich zumindest ein Abschnitt des elektrischen Elements in wenigstens einem Betriebszustand, insbesondere bezüglich einer Haupterstreckungsebene der Trägerplatte, auf zumindest einer Seite der Trägerplatte und zumindest ein von dem Abschnitt verschiedener weiterer Abschnitt des elektrischen Elements auf zumindest einer der Seite gegenüberliegenden Seite der Trägerplatte. Insbesondere ist das elektrische Kontaktierungselement Teil des Kochfelds. Das Kochfeld weist insbesondere das elektrische Kontaktierungselement auf. Dadurch kann insbesondere eine kompakte Ausgestaltung und/oder eine geringe Störungsanfälligkeit erzielt werden, da insbesondere ein sich über eine größere Distanz erstreckendes elektrisches Kontaktierungselement vermieden und vorteilhaft mittels eines sich über eine möglichst kurze Distanz erstreckendes elektrisches Kontaktierungselement die elektrische Kontaktierung hergestellt werden kann.

Zudem wird vorgeschlagen, dass die Trägereinheit zumindest eine Erdungsausnehmung aufweist, welche insbesondere in der Trägerplatte angeordnet ist und welche zu einer Durchführung zumindest eines elektrischen Erdungselements vorgesehen ist.

Insbesondere ist die Erdungsausnehmung in der Trägerplatte angeordnet und/oder wenigstens abschnittsweise, insbesondere wenigstens zu einem Großteil und vorteilhaft vollständig, insbesondere zumindest in einer Ebene, welche vorteilhaft wenigstens im Wesentlichen parallel zu einer Haupterstreckungsebene der Trägerplatte ausgerichtet ist, von der Trägerplatte umgeben. Das Kochsystem weist insbesondere zumindest ein Erdungselement, insbesondere zumindest das Erdungselement, auf. Beispielsweise könnte es sich bei dem Erdungselement um ein elektrisches Kabel handeln. Alternativ oder zusätzlich könnte es sich bei dem Erdungselement um einen Teilbereich der Außengehäuseeinheit, insbesondere um einen Vorsprung der Außengehäuseeinheit, handeln. Das Erdungselement könnte insbesondere wenigstens teilweise und vorteilhaft vollständig einstückig mit der Außengehäuseeinheit ausgebildet sein. Durch ein Erdungselement, bei welchem es sich insbesondere um einen Teilbereich der Außengehäuseeinheit handelt, kann insbesondere auf zumindest ein Erdungskabel verzichtet werden, wodurch insbesondere eine geringe Bauteilevielfalt und/oder eine geringe Lagerhaltung ermöglicht werden kann. Die Außengehäuseeinheit könnte, insbesondere zumindest im Fall eines Erdungselements, bei welchem es sich insbesondere um einen Teilbereich der Außengehäuseeinheit handelt, geerdet sein. Die Erdungsausnehmung ist insbesondere als eine Durchführung ausgebildet. Insbesondere ist das elektrische Erdungselement Teil des Kochfelds. Das Kochfeld weist insbesondere das elektrische Erdungselement auf. Dadurch kann insbesondere auf konstruktiv einfache Art und Weise eine Erdung der Elektronikeinheit und/oder der weiteren Elektronikeinheit ermöglicht werden. Insbesondere kann ein hoher Sicherheitsstandard bereitgestellt werden.

Weiterhin wird vorgeschlagen, dass das Kochsystem zumindest eine Außengehäuseeinheit aufweist, innerhalb welcher die Trägereinheit in wenigstens einem Betriebszustand, insbesondere wenigstens zu einem Großteil und vorteilhaft vollständig, angeordnet ist. Insbesondere ist die Außengehäuseeinheit Teil des Kochfelds. Das Kochfeld weist insbesondere die Außengehäuseeinheit auf. Dadurch kann insbesondere eine kompakte Ausgestaltung erzielt werden. Insbesondere kann eine sichere und/oder geschützte Anordnung der Trägereinheit erzielt werden, wodurch insbesondere ein geringes Risiko einer Beschädigung von der Trägereinheit und von der an der Trägereinheit angeordneten Elektronikeinheit erreicht werden kann.

Ferner ist die Trägereinheit einstückig ausgebildet wobei die Trägereinheit in einem Stück geformt ist.

sein. Dadurch kann insbesondere eine hohe Stabilität erreicht werden.

Beispielsweise könnte die Trägereinheit wenigstens teilweise, insbesondere wenigstens zu einem Großteil und vorteilhaft vollständig aus zumindest einem Metall bestehen. Alternativ oder zusätzlich könnte die Trägereinheit beispielsweise wenigstens teilweise, insbesondere wenigstens zu einem Großteil und vorteilhaft vollständig aus Keramik bestehen. Vorzugsweise besteht die Trägereinheit wenigstens zu einem Großteil und vorteilhaft vollständig aus zumindest einem Kunststoff. Beispielsweise könnte die Trägereinheit wenigstens teilweise, insbesondere wenigstens zu einem Großteil und vorteilhaft vollständig aus Polypropylen und/oder Polyamid und/oder Polycarbonat bestehen. Dadurch kann insbesondere ein optimaler Kompromiss zwischen einer preisgünstigen Ausgestaltung und einer hohen Qualität erreicht werden. Es kann insbesondere eine hohe Flexibilität erzielt werden, und zwar insbesondere aufgrund einer Vielzahl an möglichen Kunststoffen und/oder aufgrund einer Flexibilität einer Einsetzbarkeit und/oder Bearbeitbarkeit von Kunststoff.

Weiterhin wird vorgeschlagen, dass das Kochsystem zumindest ein Kochfeld, insbesondere zumindest ein Induktionskochfeld aufweist, welches zumindest die Abzugsgebläseeinheit aufweist. Die Abzugsgebläseeinheit ist insbesondere in wenigstens einem Betriebszustand wenigstens teilweise, insbesondere wenigstens zu einem Großteil und vorteilhaft vollständig in dem Kochfeld, insbesondere in der Außengehäuseeinheit des Kochfelds, integriert. Dadurch kann insbesondere auf eine separate Dunstabzugshaube verzichtet werden, wodurch insbesondere eine geringe Bauteilevielfalt und/oder eine geringe Lagerhaltung erzielt werden kann.

Das Kochsystem soll hierbei nicht auf die oben beschriebene Anwendung und Ausführungsform beschränkt sein. Insbesondere kann das Kochsystem zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochsystem mit einem Kochfeld in einer schematischen Draufsicht,
- Fig. 2: das Kochsystem mit dem Kochfeld in einem Montagezustand in einer schematischen perspektivischen teilweisen Schnittdarstellung,
- Fig. 3: das Kochsystem mit dem Kochfeld in einem weiteren Montagezustand in einer schematischen perspektivischen teilweisen Schnittdarstellung,
- Fig. 4: einen Ausschnitt des Kochsystems mit dem Kochfeld in einem weiteren Montagezustand in einer schematischen perspektivischen teilweisen Schnittdarstellung,
- Fig. 5: einen Ausschnitt des Kochsystems mit dem Kochfeld in einem weiteren Montagezustand in einer schematischen perspektivischen teilweisen Schnittdarstellung,
- Fig. 6: eine Trägereinheit des Kochsystems in einer schematischen perspektivischen Darstellung mit Blickrichtung von oben,
- Fig. 7: einen vergrößerten Ausschnitt aus Figur 6 in einer schematischen perspektivischen Darstellung,
- Fig. 8: die Trägereinheit in einer schematischen perspektivischen Darstellung mit Blickrichtung von unten,
- Fig. 9: einen Ausschnitt eines alternativen Kochsystems in einer schematischen Schnittdarstellung,
- Fig. 10: einen vergrößerten Ausschnitt aus Figur 9 in einem geschlossenen Zustand eines Auslassventils einer Fluidentnahmeeinheit des Kochsystems in einer schematischen Schnittdarstellung,
- Fig. 11: einen vergrößerten Ausschnitt aus Figur 9 in einem geöffneten Zustand des Auslassventils in einer schematischen Schnittdarstellung und
- Fig. 12: einen Ausschnitt des Kochsystems aus Figur 9 in einer schematischen perspektivischen Schnittdarstellung.

Figur 1 zeigt insbesondere ein Kochsystem 10a, welches insbesondere als ein Induktionskochsystem ausgebildet ist und welches insbesondere ein Kochfeld 46a aufweist. Insbesondere ist das Kochfeld 46a im vorliegenden Ausführungsbeispiel als ein Induktionskochfeld ausgebildet.

Das Kochsystem 10a weist insbesondere zumindest eine und vorteilhaft genau eine Aufstellplatte 12a auf. Im vorliegenden Ausführungsbeispiel ist die Aufstellplatte 12a insbesondere als eine Kochfeldplatte ausgebildet. Die Aufstellplatte 12a ist Teil des Kochfelds 46a.

Die Aufstellplatte 12a ist im vorliegenden Ausführungsbeispiel insbesondere zu einem Aufstellen von Gargeschirr vorgesehen (nicht dargestellt). In wenigstens einem montierten Zustand bildet die Aufstellplatte 12a insbesondere einen Teil eines Kochfeldaußengehäuses, aus, und zwar insbesondere des Kochfelds 46a. Die Aufstellplatte 12a bildet in dem montierten Zustand insbesondere gemeinsam mit zumindest einer Außengehäuseeinheit 24a das Kochfeldaußengehäuse, insbesondere des Kochfelds 46a, wenigstens im Wesentlichen und vorteilhaft vollständig aus.

Das Kochsystem 10a weist insbesondere zumindest eine und vorteilhaft genau eine Außengehäuseeinheit 24a, insbesondere zumindest die Außengehäuseeinheit 24a, auf (vgl. Figuren 2 bis 5). In wenigstens einem montierten Zustand bildet die Außengehäuseeinheit 24a insbesondere einen Teil eines Kochfeldaußengehäuses, aus, und zwar insbesondere des Kochfelds 46a.

Das Kochsystem 10a weist insbesondere zumindest eine Heizeinheit 60a auf (vgl. Figur 4). Im vorliegenden Ausführungsbeispiel weist das Kochsystem 10a insbesondere eine Vielzahl an Heizeinheiten 60a auf. Im Folgenden wird lediglich eine der Heizeinheiten 60a beschrieben. Die Heizeinheit 60a ist in einer Einbaulage insbesondere unterhalb der Aufstellplatte 12a angeordnet. In wenigstens einem montierten Zustand ist die Heizeinheit 60a insbesondere in dem Kochfeld 46a integriert. Die Heizeinheit 60a ist insbesondere dazu vorgesehen, auf der Aufstellplatte 12a oberhalb der Heizeinheit 60a aufgestelltes Gargeschirr zu erhitzen. Die Heizeinheit 60a ist insbesondere Teil des Kochfelds 46a. Das Kochfeld 46a weist insbesondere die Heizeinheit 60a auf.

Das Kochsystem 10a weist insbesondere zumindest eine und vorteilhaft genau eine Bedienerschnittstelle 62a auf (vgl. Figur 1). Die Bedienerschnittstelle 62a ist insbesondere zu einer Eingabe und/oder Auswahl von Betriebsparametern vorgesehen, wie beispielsweise einer Heizleistung und/oder einer Heizleistungsdichte und/oder einer Heizzone. Die Bedienerschnittstelle 62a ist insbesondere zu einer Ausgabe, beispielsweise zu einer akustischen Ausgabe und vorteilhaft zu einer optischen Ausgabe, zumindest eines Betriebsparameters und/oder zumindest eines Werts eines Betriebsparameters, insbesondere an einen Bediener, vorgesehen. In wenigstens einem montierten Zustand ist die Bedienerschnittstelle 62a insbesondere in dem Kochfeld 46a integriert. Die Bedienerschnittstelle 62a ist insbesondere Teil des Kochfelds 46a. Das Kochfeld 46a weist insbesondere die Bedienerschnittstelle 62a auf.

Das Kochsystem 10a weist insbesondere zumindest eine und vorteilhaft genau eine Steuereinheit 64a auf (vgl. Figuren 2 und 3). Im vorliegenden Ausführungsbeispiel weist die Steuereinheit 64a insbesondere zumindest zwei und vorteilhaft genau zwei Leiterplatten 66a auf.

Die Steuereinheit 64a ist insbesondere dazu vorgesehen, in Abhängigkeit von mittels der Bedienerschnittstelle 62a eingegebener Betriebsparameter Aktionen auszuführen und/oder Einstellungen zu verändern. Die Steuereinheit 64a steuert und/oder regelt in wenigstens einem Betriebszustand insbesondere eine Energiezufuhr zu der Heizeinheit 60a und ist insbesondere als Heizeinheitensteuereinheit ausgebildet. In wenigstens einem montierten Zustand ist die Steuereinheit 64a insbesondere in dem Kochfeld 46a integriert. Die Steuereinheit 64a ist insbesondere Teil des Kochfelds 46a. Das Kochfeld 46a weist insbesondere die Steuereinheit 64a auf.

Die Steuereinheit 64a ist, insbesondere mittels der Heizeinheit 60a, insbesondere zu einer Beheizung von Gargeschirr vorgesehen, welches in dem Betriebszustand insbesondere auf einer der Steuereinheit 64a abgewandten und/oder einem Bediener zugewandten Seite der Aufstellplatte 12a angeordnet ist.

Die Aufstellplatte 12a weist insbesondere eine Ausnehmung 14a auf (vgl. Figur 1). Insbesondere ist die Ausnehmung 14a als eine Abzugsausnehmung ausgebildet. In dem Betriebszustand saugt eine Abzugsgebläseeinheit 30a durch die Ausnehmung 14a der Aufstellplatte 12a hindurch in dem Betriebszustand entstehende Dämpfe aus einem Kochbereich 32a ab.

Das Kochsystem 10a weist insbesondere zumindest eine und vorteilhaft genau eine Abzugsgebläseeinheit 30a, insbesondere zumindest die Abzugsgebläseeinheit 30a, auf (vgl. Figuren 2 und 3). Die Abzugsgebläseeinheit 30a ist in dem Betriebszustand insbesondere wenigstens zu einem Großteil und vorteilhaft vollständig unterhalb der Aufstellplatte 12a angeordnet. Insbesondere ist die Abzugsgebläseeinheit 30a in dem Betriebszustand insbesondere wenigstens zu einem Großteil und vorteilhaft vollständig auf einer einem Bediener abgewandten Seite der Aufstellplatte 12a angeordnet.

In wenigstens einem montierten Zustand ist die Abzugsgebläseeinheit 30a insbesondere wenigstens zu einem Großteil in dem Kochfeld 46a integriert. Die Abzugsgebläseeinheit 30a ist insbesondere Teil des Kochfelds 46a. Das Kochfeld 46a weist insbesondere die Abzugsgebläseeinheit 30a auf.

In dem Betriebszustand saugt die Abzugsgebläseeinheit 30a insbesondere in dem Betriebszustand entstehende Dämpfe aus zumindest einem Kochbereich 32a durch die Ausnehmung 14a der Aufstellplatte 12a hindurch wenigstens teilweise ab. Der Kochbereich 32a ist insbesondere ein räumlicher Bereich, welcher sich auf einer einem Bediener zugewandten Seite der Aufstellplatte 12a erstreckt.

Das Kochsystem 10a weist insbesondere zumindest ein Schutzelement 70a auf (vgl. Figur 1), welches insbesondere bei einer senkrechten Betrachtung auf eine Haupterstreckungsebene der Aufstellplatte 12a überlappend mit der Ausnehmung 14a der Aufstellplatte 12a angeordnet ist. Das Schutzelement 70a verhindert insbesondere wenigstens teilweise ein Eindringen von Verunreinigungen, wie beispielsweise von Staub, durch die Ausnehmung 14a der Aufstellplatte 12a.

Insbesondere zusätzlich zu einer Absaugung von in dem Betriebszustand entstehenden Dämpfen, ermöglicht die Ausnehmung 14a der Aufstellplatte 12a insbesondere ein Eindringen von Fluid in zumindest einen Kochfeldinnenraum 16a. Das Fluid ist im vorliegenden Ausführungsbeispiel insbesondere als eine Flüssigkeit ausgebildet, welche beispielsweise aufgrund eines Überkochens durch die Ausnehmung 14a der Aufstellplatte 12a in den Kochfeldinnenraum 16a eindringen könnte. Insbesondere ist der Kochfeldinnenraum 16a durch die Aufstellplatte 12a und die Außengehäuseeinheit 24a insbesondere wenigstens im Wesentlichen und vorteilhaft vollständig definiert und/oder begrenzt.

Zu einer Aufnahme von durch die Ausnehmung 14a der Aufstellplatte 12a eindringendem Fluid weist das Kochsystem 10a insbesondere zumindest eine und vorteilhaft genau eine Fluidsammeleinheit 18a auf (vgl. Figuren 2 bis 5). In dem Betriebszustand sammelt die Fluidsammeleinheit 18a insbesondere durch die Ausnehmung 14a der Aufstellplatte 12a eindringendes Fluid. Insbesondere ist die Fluidsammeleinheit 18a zu einer Aufnahme von durch die Ausnehmung 14a der Aufstellplatte 12a eindringendem Fluid vorgesehen. Das Kochsystem 10a weist insbesondere zumindest eine und vorteilhaft genau eine Fluidentnahmeeinheit 20a auf (vgl. Figuren 2 bis 5). Die Fluidentnahmeeinheit 20a weist insbesondere zumindest ein und vorteilhaft genau ein Auslassventil 22a auf. Die Fluidentnahmeeinheit 20a weist insbesondere zumindest ein und vorteilhaft genau ein Fluidauslasselement 68a auf. In dem Betriebszustand ist das Fluidauslasselement 68a insbesondere strömungstechnisch an die Fluidsammeleinheit 18a, insbesondere an zumindest einen Fluidausgang der Fluidsammeleinheit 18a, angeschlossen. Im vorliegenden Ausführungsbeispiel ist das Fluidauslasselement 18a beispielsweise rohrartig und/oder schlauchartig ausgebildet.

Insbesondere wirkt das Auslassventil 22a in dem Betriebszustand auf das Fluidauslasselement 68a ein und ist insbesondere an dem Fluidauslasselement 68a angeordnet. Insbesondere blockiert die Fluidentnahmeeinheit 20a, insbesondere mittels des Auslassventils 22a, in wenigstens einem geschlossenen Zustand der Fluidentnahmeeinheit 20a zumindest einen Fluidströmungsfluss durch das Fluidauslasselement 68a insbesondere wenigstens zu einem Großteil und vorteilhaft vollständig und verhindert damit insbesondere eine Entleerung der Fluidsammeleinheit 18a. Insbesondere gibt die Fluidentnahmeeinheit 20a, insbesondere mittels des Auslassventils 22a, in wenigstens einem geöffneten Zustand der Fluidentnahmeeinheit 20a zumindest einen Fluidströmungsfluss durch das Fluidauslasselement 68a insbesondere wenigstens teilweise, vorteilhaft wenigstens zu einem Großteil und besonders vorteilhaft vollständig frei und ermöglicht damit insbesondere eine Entleerung der Fluidsammeleinheit 18a.

In dem Betriebszustand ist die Fluidentnahmeeinheit 20a insbesondere mittels des Auslassventils 22a zu einer wenigstens teilweisen Entleerung der Fluidsammeleinheit 18a vorgesehen. Beispielsweise könnte die Fluidentnahmeeinheit 20a in dem Betriebszustand insbesondere mittels des Auslassventils 22a die Fluidsammeleinheit 18a automatisch wenigstens teilweise entleeren. Im vorliegenden Ausführungsbeispiel entleert die Fluidentnahmeeinheit 20a in dem Betriebszustand insbesondere mittels des Auslassventils 22a die Fluidsammeleinheit 18a in Abhängigkeit einer Betätigung des Auslassventils 22a, insbesondere durch einen Bediener, wenigstens teilweise. Das Auslassventil 22a ist insbesondere zu einer manuellen Betätigung, insbesondere durch einen Bediener, vorgesehen.

Insbesondere ist das Auslassventil 22a der Fluidentnahmeeinheit 20a in dem Betriebszustand insbesondere wenigstens zu einem Großteil und vorteilhaft vollständig innerhalb der Außengehäuseeinheit 24a angeordnet. Im vorliegenden Ausführungsbeispiel ist die Fluidentnahmeeinheit 20a, insbesondere das Auslassventil 22a und das Fluidauslasselement 68a, insbesondere wenigstens zu einem Großteil und vorteilhaft vollständig innerhalb der Außengehäuseeinheit 24a angeordnet.

In dem Betriebszustand ist das Auslassventil 22a insbesondere in einem Nahbereich zumindest eines Gehäusebodens 26a der Außengehäuseeinheit 24a angeordnet. Die Außengehäuseeinheit 24a weist insbesondere zumindest einen Gehäuseboden 26a, vorteilhaft zumindest den Gehäuseboden 26a, auf. Insbesondere weist die Außengehäuseeinheit 24a zumindest eine Fluidentnahmeausnehmung 28a auf, welche insbesondere in dem Gehäuseboden 26a angeordnet ist. Insbesondere begrenzt und/oder definiert der Gehäuseboden 26a die Fluidentnahmeausnehmung 28a wenigstens abschnittsweise, insbesondere wenigstens zu einem Großteil und vorteilhaft vollständig.

Das Auslassventil 22a ist insbesondere zu einer Betätigung durch die Fluidentnahmeausnehmung 28a hindurch vorgesehen. Insbesondere ist das Auslassventil 22a durch die Fluidentnahmeausnehmung 28a hindurch betätigbar. Zu einer Betätigung des Auslassventils 22a greift ein Bediener insbesondere durch die Fluidentnahmeausnehmung 28a hindurch wenigstens teilweise in den Kochfeldinnenraum 16a ein.

Die Fluidsammeleinheit 18a ist in dem Betriebszustand insbesondere wenigstens zu einem Großteil und vorteilhaft vollständig innerhalb der Außengehäuseeinheit 24a angeordnet. Insbesondere ist die Fluidsammeleinheit 18a zu einer zu einer flexiblen Positionierung innerhalb der Außengehäuseeinheit 24a vorgesehen. Im vorliegenden Ausführungsbeispiel ist die Fluidsammeleinheit 18a insbesondere zumindest in einem Nahbereich des Gehäusebodens 26a der Außengehäuseeinheit 24a angeordnet. Die Fluidsammeleinheit 18a liegt in dem Betriebszustand insbesondere auf dem Gehäuseboden 26a der Außengehäuseeinheit 24a auf.

In dem Betriebszustand ist die Fluidsammeleinheit 18a insbesondere unterhalb zumindest einer Trägerplatte 44a zumindest einer Trägereinheit 34a angeordnet. Insbesondere weist das Kochsystem 10a zumindest eine und vorteilhaft genau eine Trägereinheit 34a, insbesondere zumindest die Trägereinheit 34a, auf (vgl. Figuren 2 bis 8). In wenigstens einem montierten Zustand ist die Trägereinheit 34a insbesondere in dem Kochfeld 46a integriert. Die Trägereinheit 34a ist insbesondere Teil des Kochfelds 46a. Das Kochfeld 46a weist insbesondere die Trägereinheit 34a auf. Insbesondere ist die Trägereinheit 34a in dem Betriebszustand innerhalb der Außengehäuseeinheit 24a angeordnet.

Die Trägereinheit 34a weist insbesondere zumindest eine und vorteilhaft genau eine Trägerplatte 44a, insbesondere zumindest die Trägerplatte 44a, auf. In dem Betriebszustand teilt die Trägerplatte 44a den Kochfeldinnenraum 16a insbesondere in zumindest zwei und vorteilhaft in genau zwei Teilräume 72a, 74a auf (vgl. Figuren 2 bis 5). Ein erster Teilraum 72a der Teilräume 72a, 74a ist in dem Betriebszustand insbesondere auf einer der Aufstellplatte 12a zugewandten Seite der Trägerplatte 44a angeordnet. Ein zweiter Teilraum 74a der Teilräume 72a, 74a ist in dem Betriebszustand insbesondere auf einer der Aufstellplatte 12a abgewandten Seite der Trägerplatte 44a angeordnet.

In dem Betriebszustand ist die Fluidsammeleinheit 18a insbesondere wenigstens zu einem Großteil und vorteilhaft vollständig in dem zweiten Teilraum 74a angeordnet.

Insbesondere tritt in dem Betriebszustand durch die Ausnehmung 14a der Aufstellplatte 12a eindringendes Fluid zunächst in den ersten Teilraum 72a ein.

Das Kochsystem 10a weist insbesondere zumindest eine und vorteilhaft genau eine Führungseinheit 76a auf. Die Führungseinheit 76a ist zu einer Führung des Fluids von einem Bereich oberhalb der Trägerplatte 44a zu der Fluidsammeleinheit 18a vorgesehen. In dem Betriebszustand führt die Führungseinheit 76a insbesondere das Fluid von einem Bereich oberhalb der Trägerplatte 44a zu der Fluidsammeleinheit 18a. Die Führungseinheit 76a führt in dem Betriebszustand das Fluid insbesondere von dem ersten Teilraum 72a zu der in dem zweiten Teilraum 74a befindlichen Fluidsammeleinheit 18a.

Die Führungseinheit 76a ist insbesondere wenigstens teilweise einstückig mit der Trägereinheit 34a, insbesondere mit der Trägerplatte 44a der Trägereinheit 34a, ausgebildet. Insbesondere weist die Führungseinheit 76a zumindest eine Führungsausnehmung auf (im vorliegenden Ausführungsbeispiel nicht dargestellt). Die Führungsausnehmung ist insbesondere in der Trägereinheit 34a, insbesondere in der Trägerplatte 44a der Trägereinheit 34a, angeordnet.

Insbesondere weist die Führungseinheit 76a, insbesondere zusätzlich zu der Führungsausnehmung, zumindest ein Führungselement 78a auf (vgl. Figuren 2 bis 5). Das Führungselement 78a ist insbesondere als Rohr und/oder Schlauch ausgebildet und insbesondere zu der Führung des Fluids vorgesehen. Insbesondere verbindet das Führungselement 78a die Führungsausnehmung und die Fluidsammeleinheit 18a strömungstechnisch miteinander.

Die Trägereinheit 34a weist insbesondere zumindest eine Gebläseausnehmung 80a auf. Die Gebläseausnehmung 80a ist insbesondere in der Trägereinheit 34a, insbesondere in der Trägerplatte 44a der Trägereinheit 34a, angeordnet. In dem Betriebszustand saugt die Abzugsgebläseeinheit 30a in dem Betriebszustand entstehende Dämpfe durch die Gebläseausnehmung 80a hindurch.

Insbesondere weist die Trägereinheit 34a zumindest einen und vorteilhaft genau einen Gebläseaufnahmebereich 40a auf (vgl. Figuren 2 bis 6 und 8). In dem Betriebszustand ist der Gebläseaufnahmebereich 40a insbesondere auf einer der Aufstellplatte 12a abgewandten Seite der Trägerplatte 44a angeordnet. Der Gebläseaufnahmebereich 40a ist insbesondere zu einer wenigstens teilweisen Aufnahme zumindest eines Elements 42a zumindest einer Abzugsgebläseeinheit 30a vorgesehen. In dem Betriebszustand nimmt der Gebläseaufnahmebereich 40a das Element 42a der Abzugsgebläseeinheit 30a insbesondere wenigstens teilweise auf. Das Element 42a der Abzugsgebläseeinheit 30a ist insbesondere ein Gebläserad.

Insbesondere zusätzlich zu dem Gebläseaufnahmebereich 40a, weist die Trägereinheit 34a insbesondere zumindest einen Elektronikaufnahmebereich 36a auf. Im vorliegenden Ausführungsbeispiel weist die Trägereinheit 34a insbesondere zumindest zwei und vorteilhaft genau zwei Elektronikaufnahmebereiche 36a auf. Von den Elektronikaufnahmebereichen 36a wird im Folgenden insbesondere lediglich einer beschreiben.

Der Elektronikaufnahmebereich 36a ist insbesondere zu einer wenigstens teilweisen Aufnahme zumindest einer Elektronikeinheit 38a vorgesehen. In dem Betriebszustand nimmt der Elektronikaufnahmebereich 36a insbesondere die Elektronikeinheit 38a wenigstens teilweise, insbesondere wenigstens zu einem Großteil und vorteilhaft vollständig auf.

Das Kochsystem 10a weist insbesondere zumindest eine und vorteilhaft genau eine Elektronikeinheit 38a, insbesondere zumindest die Elektronikeinheit 38a, auf (vgl. Figuren 2 bis 4). Im vorliegenden Ausführungsbeispiel weist die Elektronikeinheit 38a insbesondere zumindest zwei und vorteilhaft genau zwei Leiterplatten 66a auf. Von den Leiterplatten 66a wird im Folgenden insbesondere lediglich eine beschreiben. In dem Betriebszustand nimmt der Elektronikaufnahmebereich 36a insbesondere die Leiterplatte 66a der Elektronikeinheit 38a wenigstens teilweise, insbesondere wenigstens zu einem Großteil und vorteilhaft vollständig auf.

Die Elektronikeinheit 38a ist insbesondere als eine Heizeinheitensteuereinheit ausgebildet. Im vorliegenden Ausführungsbeispiel ist die Elektronikeinheit 38a insbesondere wenigstens teilweise und vorteilhaft vollständig einstückig mit der Steuereinheit 64a ausgebildet. Die Elektronikeinheit 38a steuert und/oder regelt in dem Betriebszustand insbesondere zumindest die Heizeinheit 60a. Insbesondere ist die Elektronikeinheit 38a zu einer Steuerung und/oder Regelung zumindest der Heizeinheit 60a vorgesehen.

Insbesondere ist der Elektronikaufnahmebereich 36a in dem Betriebszustand in dem ersten Teilraum 72a angeordnet. Der Elektronikaufnahmebereich 36a ist in dem Betriebszustand insbesondere auf einer der Aufstellplatte 12a zugewandten Seite der Trägerplatte 44a angeordnet. Die Trägerplatte 44a trennt in dem Betriebszustand insbesondere den Elektronikaufnahmebereich 36a und den Gebläseaufnahmebereich 40a voneinander. Bezüglich einer Haupterstreckungsebene der Trägerplatte 44a sind der Elektronikaufnahmebereich 36a und der Gebläseaufnahmebereich 40a insbesondere auf einander gegenüberliegenden Seiten der Trägerplatte 44a angeordnet.

Insbesondere zusätzlich zu dem Gebläseaufnahmebereich 40a und insbesondere zu dem Elektronikaufnahmebereich 36a, weist die Trägereinheit 34a insbesondere zumindest einen weiteren Elektronikaufnahmebereich 48a auf. Im vorliegenden Ausführungsbeispiel weist die Trägereinheit 34a insbesondere zumindest zwei und vorteilhaft genau zwei weitere Elektronikaufnahmebereiche 48a auf. Von den weiteren Elektronikaufnahmebereichen 48a wird im Folgenden insbesondere lediglich einer beschrieben.

Der weitere Elektronikaufnahmebereich 48a ist insbesondere zu einer wenigstens teilweisen Aufnahme zumindest einer von der Elektronikeinheit 38a verschiedenen weiteren Elektronikeinheit 50a vorgesehen. In dem Betriebszustand nimmt der weitere Elektronikaufnahmebereich 48a insbesondere die weitere Elektronikeinheit 50a wenigstens teilweise, insbesondere wenigstens zu einem Großteil und vorteilhaft vollständig auf.

Das Kochsystem 10a weist insbesondere zumindest eine und vorteilhaft genau eine weitere Elektronikeinheit 50a, insbesondere zumindest die weitere Elektronikeinheit 50a, auf (vgl. Figuren 2 bis 4). Im vorliegenden Ausführungsbeispiel weist die weitere Elektronikeinheit 50a insbesondere zumindest zwei und vorteilhaft genau zwei Leiterplatten 52a auf. Von den Leiterplatten 52a wird im Folgenden insbesondere lediglich eine beschreiben. In dem Betriebszustand nimmt der weitere Elektronikaufnahmebereich 48a insbesondere die Leiterplatte 52a der weiteren Elektronikeinheit 50a wenigstens teilweise, insbesondere wenigstens zu einem Großteil und vorteilhaft vollständig auf.

Die weitere Elektronikeinheit 50a ist insbesondere als eine Gebläsesteuereinheit ausgebildet. Die weitere Elektronikeinheit 50a steuert und/oder regelt in dem Betriebszustand insbesondere zumindest die Abzugsgebläseeinheit 30a wenigstens teilweise. Insbesondere ist die weitere Elektronikeinheit 50a zu einer wenigstens teilweisen Steuerung und/oder Regelung zumindest der Abzugsgebläseeinheit 30a vorgesehen.

Insbesondere sind der Elektronikaufnahmebereich 36a und der weitere Elektronikaufnahmebereich 48a in dem Betriebszustand bezüglich einer Haupterstreckungsebene der Trägerplatte 44a auf der gleichen Seite der Trägerplatte 44a angeordnet. Der Elektronikaufnahmebereich 36a und der weitere Elektronikaufnahmebereich 48a sind in dem Betriebszustand insbesondere auf einer der Aufstellplatte 12a zugewandten Seite der Trägerplatte 44a angeordnet. Insbesondere sind der Elektronikaufnahmebereich 36a und der weitere Elektronikaufnahmebereich 48a in dem Betriebszustand in dem ersten Teilraum 72a angeordnet.

Zu einer Durchführung zumindest eines elektrischen Kontaktierungselements (nicht dargestellt) weist die Trägereinheit 34a insbesondere zumindest eine und vorteilhaft genau Kontaktierungsausnehmung 54a auf (vgl. Figuren 6 und 8). Das Kontaktierungselement ist insbesondere als ein elektrisches Kabel ausgebildet. Insbesondere ist die Kontaktierungsausnehmung 54a zu einer Durchführung zumindest eines elektrischen Kontaktierungselements vorgesehen.

Insbesondere weist die Trägereinheit 34a zumindest eine Erdungsausnehmung 56a auf (vgl. Figuren 6 bis 8). Im vorliegenden Ausführungsbeispiel weist die Trägereinheit 34a insbesondere zumindest zwei und vorteilhaft genau zwei Erdungsausnehmungen 56a auf. Von den Erdungsausnehmungen 56a wird im Folgenden insbesondere lediglich eine beschrieben.

Die Erdungsausnehmung 56a ist insbesondere zu einer Durchführung zumindest eines elektrischen Erdungselements vorgesehen (nicht dargestellt). Beispielsweise könnte das Erdungselement als ein elektrisches Kabel ausgebildet sein. Im vorliegenden Ausführungsbeispiel ist das Erdungselement insbesondere als ein Vorsprung der Außengehäuseeinheit 24a ausgebildet.

Insbesondere weist die Trägereinheit 34a zumindest ein Sicherungselement 58a auf (vgl. Figur 6). Im vorliegenden Ausführungsbeispiel weist die Trägereinheit 34a, insbesondere pro Leiterplatte 66a der Elektronikeinheit 38a, insbesondere zumindest zwei und vorteilhaft genau zwei Sicherungselemente 58a auf. Von den Sicherungselementen 58a wird im Folgenden insbesondere lediglich eines beschrieben.

Das Sicherungselement 58a ist insbesondere an der Trägerplatte 44a angeordnet, und zwar insbesondere in dem Elektronikaufnahmebereich 36a. In dem Betriebszustand schützt das Sicherungselement 58a zumindest einen Teilbereich der Elektronikeinheit 38a. Das Sicherungselement 58a ist insbesondere zu einem Schutz zumindest eines Teilbereichs der Elektronikeinheit 38a vorgesehen.

Insbesondere weist die Trägereinheit 34a zumindest eine Prüfungsausnehmung 82a auf (vgl. Figuren 6 bis 8). Im vorliegenden Ausführungsbeispiel weist die Trägereinheit 34a insbesondere mehrere Prüfungsausnehmungen 82a auf. Von den Prüfungsausnehmungen 82a wird im Folgenden insbesondere lediglich eine beschrieben.

Die Prüfungsausnehmung 82a ermöglicht insbesondere einen Zugang zu zumindest einem Teilabschnitt der Elektronikeinheit 38a in wenigstens einem montierten Zustand der Elektronikeinheit 38a an der Trägereinheit 34a. Insbesondere ist die Prüfungsausnehmung 82a zu einer Prüfung einer Funktionsfähigkeit der Elektronikeinheit 38a, insbesondere im Zuge einer Herstellung und/oder Montage, vorgesehen und nimmt insbesondere zumindest ein Prüfungswerkzeug (nicht dargestellt) wenigstens teilweise auf. Die Prüfung der Funktionsfähigkeit der Elektronikeinheit 38a könnte beispielsweise automatisch und/oder manuell erfolgen. Die Prüfungsausnehmung 82a ist insbesondere in der Trägerplatte 44a der Trägereinheit 34a angeordnet.

Die Trägereinheit 34a ist insbesondere einstückig ausgebildet. Insbesondere besteht die Trägereinheit 34a zu einem Großteil aus zumindest einem und vorteilhaft aus genau einem Kunststoff.

Insbesondere zusätzlich zu der Elektronikeinheit 38a und insbesondere zu der weiteren Elektronikeinheit 50a, weist das Kochsystem 10a insbesondere zumindest eine Versorgungselektronikeinheit 84a auf (vgl. Figuren 3 bis 5). Die Versorgungselektronikeinheit 84a ist insbesondere zu einer Versorgung der Heizeinheit 60a mit Energie, insbesondere mit elektrischer Energie, vorgesehen. Die Versorgungselektronikeinheit 84a weist insbesondere zumindest zwei und vorteilhaft genau zwei Leiterplatten 86a auf.

In dem Betriebszustand ist die Versorgungselektronikeinheit 84a in dem ersten Teilraum 72a angeordnet. Insbesondere ist die Versorgungselektronikeinheit 84a zwischen der Trägereinheit 34a und der Aufstellplatte 12a und vorteilhaft zwischen der Trägereinheit 34a und der Heizeinheit 60a angeordnet.

In dem Kochfeldinnenraum 16a sind im vorliegenden Ausführungsbeispiel insbesondere vier Ebenen definiert (vgl. Figuren 4 und 5). In zumindest einer Gebläseebene 88a ist insbesondere die Abzugsgebläseeinheit 30a wenigstens zu einem Großteil angeordnet. Vorteilhaft ist in der Gebläseebene 88a zumindest das Element 42a und/oder das Gebläserad der Abzugsgebläseeinheit 30a angeordnet. Die Gebläseebene 88a ist insbesondere in dem zweiten Teilraum 74a angeordnet.

In zumindest einer ersten Elektronikebene 90a ist insbesondere die Elektronikeinheit 38a und/oder die weitere Elektronikeinheit 50a wenigstens zu einem Großteil und vorteilhaft vollständig angeordnet. Die erste Elektronikebene 90a ist insbesondere in dem ersten Teilraum 72a angeordnet. Insbesondere ist die erste Elektronikebene 90a auf einer der Aufstellplatte 12a zugewandten Seite der Gebläseebene 88a angeordnet.

In zumindest einer zweiten Elektronikebene 92a ist insbesondere die Versorgungselektronikeinheit 84a wenigstens zu einem Großteil und vorteilhaft vollständig angeordnet. Die zweite Elektronikebene 92a ist insbesondere in dem ersten Teilraum 72a angeordnet. Insbesondere ist die zweite Elektronikebene 92a auf einer der Aufstellplatte 12a zugewandten Seite der Gebläseebene 88a und/oder der ersten Elektronikebene 90a angeordnet.

In zumindest einer Heizeinheitenebene 94a ist insbesondere die Heizeinheit 60a wenigstens zu einem Großteil und vorteilhaft vollständig angeordnet. Die Heizeinheitenebene 94a ist insbesondere in dem ersten Teilraum 72a angeordnet. Insbesondere ist die Heizeinheitenebene 94a auf einer der Aufstellplatte 12a zugewandten Seite der Gebläseebene 88a und/oder der ersten Elektronikebene 90a und/oder der zweiten Elektronikebene 92a angeordnet.

In einem Verfahren zu einem Betrieb des Kochsystems 10a wird die Fluidsammeleinheit 18a insbesondere mittels des Auslassventils 22a wenigstens teilweise entleert. Im vorliegenden Ausführungsbeispiel wird die Fluidsammeleinheit 18a mittels des Auslassventils 22a manuell wenigstens teilweise entleert. In einem alternativen Ausführungsbeispiel könnte die Fluidsammeleinheit 18a mittels des Auslassventils 22a automatisch wenigstens teilweise entleert werden.

Das Verfahren könnte beispielsweise zumindest einen Reinigungsschritt aufweisen. Insbesondere könnte über die Ausnehmung 14a der Aufstellplatte 12a zumindest ein Fluid in den Kochfeldinnenraum 16a eingebracht werden. Insbesondere könnte das Fluid zumindest ein Reinigungsfluid, insbesondere das Reinigungsfluid, aufweisen und vorteilhaft als zumindest ein Reinigungsfluid, insbesondere als das Reinigungsfluid, ausgebildet sein. In dem Reinigungsschritt könnte beispielsweise zumindest die Abzugsgebläseeinheit 30a, insbesondere zumindest das Fluidauslasselement 68a und/oder zumindest das Führungselement 78a, gereinigt werden. Das Fluid könnte insbesondere zu einer Reinigung zumindest der Abzugsgebläseeinheit 30a, insbesondere zumindest des Fluidauslasselements 68a und/oder zumindest des Führungselements 78a, vorgesehen sein.

In den Figuren 9 bis 12 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 8 verwiesen werden kann. Zur Unterscheidung der Ausführungsbeispiele ist der Buchstabe a in den Bezugszeichen des Ausführungsbeispiels in den Figuren 1 bis 8 durch den Buchstaben b in den Bezugszeichen des Ausführungsbeispiels der Figuren 9 bis 12 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 8 verwiesen werden.

Das in den Figuren 9 bis 12 dargestellte Ausführungsbeispiel unterscheidet sich von dem in den Figuren 1 bis 8 dargestellten Ausführungsbeispiel insbesondere durch eine Anordnung einer Fluidsammeleinheit 18b eines Kochsystem 10b und insbesondere durch eine Ausgestaltung einer Führungseinheit 76b des Kochsystems 10b.

Das Kochsystem 10b weist insbesondere zumindest eine Trägereinheit 34b auf, welche insbesondere zumindest eine Trägerplatte 44b aufweist. Insbesondere weist das Kochsystem 10b die Fluidsammeleinheit 18b auf, welche in wenigstens einem Betriebszustand insbesondere an der Trägereinheit 34b befestigt ist. Das Kochsystem 10b weist insbesondere zumindest eine Fluidentnahmeeinheit 20b auf, welche insbesondere zumindest ein Auslassventil 22b aufweist und welche insbesondere mittels des Auslassventils 22b zu einer wenigstens teilweisen Entleerung der Fluidsammeleinheit 18b vorgesehen ist.

Das Kochsystem 10b weist insbesondere die Führungseinheit 76b auf. Die Führungseinheit 76b im vorliegenden Ausführungsbeispiel ist insbesondere wenigstens teilweise, vorteilhaft wenigstens zu einem Großteil und vorzugsweise vollständig einstückig mit der Trägereinheit 34b, insbesondere mit der Trägerplatte 44b der Trägereinheit 34b, ausgebildet. Insbesondere weist die Führungseinheit 76b zumindest eine Führungsausnehmung 96b auf (vgl. Figur 12). Im vorliegenden Ausführungsbeispiel weist die Führungseinheit 76b insbesondere eine Vielzahl an Führungsausnehmungen 96b auf. Von den Führungsausnehmungen 96b wird im Folgenden lediglich eine beschrieben.

Die Führungsausnehmung 96b ist insbesondere in der Trägereinheit 34b, insbesondere in der Trägerplatte 44b der Trägereinheit 34b, angeordnet, und zwar insbesondere in einem Bereich der Fluidsammeleinheit 18b.

### Bezugszeichen

- 10: Kochsystem
- 12: Aufstellplatte
- 14: Ausnehmung
- 16: Kochfeldinnenraum
- 18: Fluidsammeleinheit
- 20: Fluidentnahmeeinheit
- 22: Auslassventil
- 24: Außengehäuseeinheit
- 26: Gehäuseboden
- 28: Fluidentnahmeausnehmung
- 30: Abzugsgebläseeinheit
- 32: Kochbereich
- 34: Trägereinheit
- 36: Elektronikaufnahmebereich
- 38: Elektronikeinheit
- 40: Gebläseaufnahmebereich
- 42: Element
- 44: Trägerplatte
- 46: Kochfeld
- 48: Weiterer Elektronikaufnahmebereich
- 50: Weitere Elektronikeinheit
- 52: Leiterplatte
- 54: Kontaktierungsausnehmung
- 56: Erdungsausnehmung
- 58: Sicherungselement
- 60: Heizeinheit
- 62: Bedienerschnittstelle
- 64: Steuereinheit
- 66: Leiterplatte
- 68: Fluidauslasselement
- 70: Schutzelement
- 72: Erster Teilraum
- 74: Zweiter Teilraum
- 76: Führungseinheit
- 78: Führungselement
- 80: Gebläseausnehmung
- 82: Prüfungsausnehmung
- 84: Versorgungselektronikeinheit
- 86: Leiterplatte
- 88: Gebläseebene
- 90: Erste Elektronikebene
- 92: Zweite Elektronikebene
- 94: Heizeinheitenebene
- 96: Führungsausnehmung

## Patentansprüche

1. Kochsystem, insbesondere Induktionskochsystem, umfassend zumindest ein Kochfeld mit zumindest einer Abzugsgebläseeinheit (30a), welche in wenigstens einem Betriebszustand entstehende Dämpfe aus zumindest einem Kochbereich (32a) wenigstens teilweise absaugt, mit einer Aufstellplatte (12a), mit zumindest einer Trägereinheit (34a), welche zumindest einen Elektronikaufnahmebereich (36a) aufweist, welcher zu einer wenigstens teilweisen Aufnahme zumindest einer Elektronikeinheit (38a) vorgesehen ist, wobei die Trägereinheit (34a) zumindest einen Gebläseaufnahmebereich (40a) aufweist, der zu einer wenigstens teilweisen Aufnahme zumindest eines Elements (42a) der Abzugsgebläseeinheit (30a) vorgesehen ist, wobei die Trägereinheit (34a) zumindest eine Trägerplatte (44a) aufweist, welche den Elektronikaufnahmebereich (36a) und den Gebläseaufnahmebereich (40a) voneinander trennt, und wobei der Elektronikaufnahmebereich (36a) und der Gebläseaufnahmebereich (40a) bezüglich einer Haupterstreckungsebene der Trägerplatte (44a) auf einander gegenüberliegenden Seiten der Trägerplatte (44a) angeordnet sind, und wobei die Trägereinheit (34a) einstückig ausgebildet ist, wobei die Trägereinheit (34a) in einem Stück geformt ist, **gekennzeichnet durch** eine Außengehäuseeinheit (24a), die als eine Kochfeldaußengehäuseeinheit ausgebildet ist und gemeinsam mit der Aufstellplatte ein Kochfeldaußengehäuse wenigstens im Wesentlichen definiert, wobei die Außengehäuseeinheit (24a) einen als Hohlraum ausgebildeten Aufnahmeraum zur Lagerung wenigstens eines Kochfeldbauteils teilweise definiert und die einen Gehäuseboden (26) aufweist, der einen Abstand von maximal 500 mm zu der Aufstellplatte (12) aufweist, wobei die Trägereinheit (34a) in wenigstens einem Betriebszustand vollständig innerhalb der Außengehäuseeinheit (24a) angeordnet ist, wobei die Trägerplatte (44a) einen Kochfeldinnenraum (16a), der durch die Aufstellplatte (12a) und die Außengehäuseeinheit (24a) vollständig definiert ist, in zwei Teilräume (72a, 74a) aufteilt.

2. Kochsystem nach Anspruch 1, **dadurch gekennzeichnet, dass** das Element (42a) ein Gebläserad ist.

3. Kochsystem nach Anspruch 1 oder 2, **dadurch gekennzeichnet, dass** die Trägereinheit (34a) zumindest einen weiteren Elektronikaufnahmebereich (48a) aufweist, welcher zu einer wenigstens teilweisen Aufnahme zumindest einer von der Elektronikeinheit (38a) verschiedenen weiteren Elektronikeinheit (50a) vorgesehen ist.

4. Kochsystem nach Anspruch 3, **dadurch gekennzeichnet, dass** der Elektronikaufnahmebereich (36a) und der weitere Elektronikaufnahmebereich (48a) bezüglich einer Haupterstreckungsebene der Trägerplatte (44a) auf der gleichen Seite der Trägerplatte (44a) angeordnet sind.

5. Kochsystem nach Anspruch 3 oder 4, **gekennzeichnet durch** die weitere Elektronikeinheit (50a), welche als eine Gebläsesteuereinheit ausgebildet ist und welche in wenigstens einem Betriebszustand die Abzugsgebläseeinheit (30a) wenigstens teilweise steuert und/oder regelt.

6. Kochsystem nach einem der vorhergehenden Ansprüche, **gekennzeichnet durch** die Elektronikeinheit (38a), welche als eine Heizeinheitensteuereinheit ausgebildet ist und welche zu einer Steuerung und/oder Regelung zumindest einer Heizeinheit (60a) vorgesehen ist.

7. Kochsystem nach einem der vorhergehenden Ansprüche, **dadurch gekennzeichnet, dass** die Trägereinheit (34a) zumindest eine Kontaktierungsausnehmung (54a) aufweist, welche zu einer Durchführung zumindest eines elektrischen Kontaktierungselements vorgesehen ist.

8. Kochsystem nach einem der vorhergehenden Ansprüche, **dadurch gekennzeichnet, dass** die Trägereinheit (34a) zumindest eine Erdungsausnehmung (56a) aufweist, welche zu einer Durchführung zumindest eines elektrischen Erdungselements vorgesehen ist.

9. Kochsystem nach einem der vorhergehenden Ansprüche, **dadurch gekennzeichnet, dass** die Trägereinheit (34a) wenigstens zu einem Großteil aus zumindest einem Kunststoff besteht.

## Claims

1. Cooking system, in particular induction cooking system, comprising at least one hob with at least one extractor fan unit (30a) which, in at least one operating state, at least partially sucks developing vapours out from at least one cooking zone (32a), with a set-down plate (12a), with at least one carrier unit (34a), which has at least one electronics receiving area (36a) which is provided to at least partially receive at least one electronics unit (38a), wherein the carrier unit (34a) has at least one fan receiving area (40a), which is provided to at least partially receive at least one element (42a) of the extractor fan unit (30a), wherein the carrier unit (34a) has at least one carrier plate (44a), which separates the electronics receiving area (36a) and the fan receiving area (40a) from one another, and wherein the electronics receiving area (36a) and the fan receiving area (40a) are arranged on opposing sides of the carrier plate (44a) with respect to a main extension plane of the carrier plate (44a), and wherein the carrier unit (34a) is embodied in one piece, wherein the carrier unit (34a) is moulded in one piece, **characterised by** an external housing unit (24a), which is embodied as a hob external housing unit and together with the set-down plate at least substantially defines a hob external housing, wherein the external housing unit (24a) partially defines a receiving space embodied as a cavity for mounting at least one hob component and has a housing base (26), which has a distance of at most 500 mm from the set-down plate (12), wherein in at least one operating state the carrier unit (34a) is arranged completely within the external housing unit (24a), wherein the carrier plate (44a) divides a hob interior, which is completely defined by the set-down plate (12a) and the external housing unit (24a), into two subspaces (72a, 74a).

2. Cooking system according to claim 1, **characterised in that** the element (42a) is a fan wheel.

3. Cooking system according to claim 1 or 2, **characterised in that** the carrier unit (34a) has at least one further electronics receiving area (48a), which is provided for at least partially receiving at least one further electronics unit (50a) which differs from the electronics unit (38a).

4. Cooking system according to claim 3, **characterised in that** the electronics receiving area (36a) and the further electronics receiving area (48a) are arranged on the same side of the carrier plate (44a) with respect to a main extension plane of the carrier plate (44a).

5. Cooking system according to claim 3 or 4, **characterised by** the further electronics unit (50a), which is embodied as a fan control unit and which, in at least one operating state, at least partially provides closed-loop and/or open-loop control of the extractor fan unit (30a).

6. Cooking system according to one of the preceding claims, **characterised by** the electronics unit (38a), which is embodied as a heating unit control unit and which is provided for closed-loop and open-loop control of at least one heating unit (60a).

7. Cooking system according to one of the preceding claims, **characterised in that** the carrier unit (34a) has at least one contacting cutout (54a), which is provided to feed through at least one electrical contacting element.

8. Cooking system according to one of the preceding claims, **characterised in that** the carrier unit (34a) has at least one earthing cutout (56a), which is provided to feed through at least one electrical earthing element.

9. Cooking system according to one of the preceding claims, **characterised in that** the carrier unit (34a) consists at least largely of at least one plastic.

## Revendications

1. Système de cuisson, en particulier système de cuisson par induction, comprenant au moins une table de cuisson avec au moins une unité de ventilation d'évacuation (30a), laquelle, dans au moins un état de fonctionnement, aspire au moins partiellement les vapeurs produites d'au moins une zone de cuisson (32a), comprenant une plaque de pose (12a), avec au moins une unité de support (34a), laquelle présente au moins une zone de logement de l'électronique (36a), laquelle est prévue pour le logement au moins partiel d'au moins une unité de l'électronique (38a), l'unité de support (34a) comprenant au moins une zone de logement de la ventilation (40a), qui est prévue pour loger au moins partiellement au moins un élément (42a) de l'unité de ventilation d'évacuation (30a), l'unité de support (34a) comprenant au moins une plaque de support (44a), laquelle sépare l'une de l'autre la zone de logement de l'électronique (36a) et la zone de logement de la ventilation (40a), et la zone de logement de l'électronique (36a) ainsi que la zone de logement de ventilation (40a) se trouvant, par rapport à un plan d'étendue principale de la plaque de support (44a) sur des côtés l'un vis-à-vis de l'autre de la plaque de support (44a), et l'unité de support (34a) étant réalisée d'un seul tenant, l'unité de support (34a) étant formée en une pièce, **caractérisé par** une unité formant coffret extérieur (24a), réalisée en tant qu'unité formant coffret de table de cuisson et définissant au moins pour l'essentiel, avec la plaque de pose, un coffret extérieur de table de cuisson, l'unité formant coffret extérieur (24a) définissant partiellement un espace de logement réalisé en tant que cavité pour le logement d'au moins un module de table de cuisson et comprenant le fond du coffret (26), écarté de la plaque de pose (12) de maximum 500 mm, l'unité de support (34a) se trouvant, dans au moins un état de fonctionnement, complètement à l'intérieur de l'unité formant coffret extérieur (24a), la plaque de support (44a) divisant un espace intérieur de table de cuisson (16a), lequel est entièrement défini par la plaque de pose (12a) et l'unité formant coffret extérieur (24a), en deux espaces partiels (72a, 74a).

2. Système de cuisson selon la revendication 1, **caractérisé en ce que** l'élément (42a) est une roue de ventilation.

3. Système de cuisson selon la revendication 1 ou 2, **caractérisé en ce que** l'unité de support (34a) comprend au moins une autre zone de logement de l'électronique (48a), laquelle est prévue pour le logement au moins partiel d'au moins une autre unité électronique (50a) différente de l'unité d'électronique (38a).

4. Système de cuisson selon la revendication 3, **caractérisé en ce que** la zone de logement de l'électronique (36a) et l'autre zone de logement de l'électronique (48a), se trouvent, par rapport à un plan d'étendue principale de la plaque de support (44a), sur le même côté de la plaque de support (44a).

5. Système de cuisson selon la revendication 3 ou 4, **caractérisé par** l'autre unité d'électronique (50a), laquelle est réalisée en tant qu'unité de commande de la ventilation et laquelle commande et/ou règle au moins partiellement, dans au moins un état de fonctionnement, l'unité de ventilation d'évacuation (30a).

6. Système de cuisson selon l'une des revendications précédentes, **caractérisé par** l'unité d'électronique (38a), laquelle est réalisée en tant qu'unité de commande de chauffage et laquelle est prévue pour la commande et/ou le réglage d'au moins une unité de chauffage (60a).

7. Système de cuisson selon l'une des revendications précédentes, **caractérisé en ce que** l'unité de support (34a) comprend au moins un évidement d'établissement des contacts (54a), lequel est prévu pour le passage d'au moins un élément d'établissement des contacts électriques.

8. Système de cuisson selon l'une des revendications précédentes, **caractérisé en ce que** l'unité de support (34a) comprend au moins un évidement de mise à la terre (56a), lequel est prévu pour le passage d'au moins un élément de mise à la terre électrique.

9. Système de cuisson selon l'une des revendications précédentes, **caractérisé en ce que** l'unité de support (34a) est constituée d'au moins, pour une grande partie, d'au moins une matière synthétique.
